# EUROPÄISCHE PATENTSCHRIFT

(11) **EP 1 868 815 B1**
(45) Veröffentlichungstag und Bekanntmachung des Hinweises auf die Patenterteilung: **11.11.2009**
(21) Anmeldenummer: 06725545.5
(22) Anmeldetag: 04.04.2006
(51) Int. Cl.: B41F 13/58, B65H 45/22, B41F 13/56

(54) **TRICHTERAUFBAU UND DRUCKWERK EINER ROLLENROTATIONSDRUCKMASCHINE**
FORMER ASSEMBLY AND PRINTING UNIT OF A WEB-FED ROTARY PRESS
STRUCTURE DE PLIEUR TRIANGULAIRE ET GROUPE D'IMPRESSION D'UNE MACHINE D'IMPRESSION ROTATIVE A BOBINES

(30) Priorität: 13.04.2005 DE 102005017185; 22.07.2005 DE 102005034331
(43) Veröffentlichungstag der Anmeldung: 26.12.2007
(62) Teilanmeldung aus: 07116405.7
(73) Patentinhaber: Koenig & Bauer Aktiengesellschaft, 97080 Würzburg (DE)
(72) Erfinder: ECKERT, Günther, Oskar, 97225 Zellingen (DE)
(86) Internationale Anmeldenummer: PCT/EP2006/061309
(87) Internationale Veröffentlichungsnummer: WO 2006/108779

(56) Entgegenhaltungen:
- WO-A-2005/108078
- WO-A1-01/70609
- DE-A1- 10 163 209
- DE-A1- 10 313 774
- DE-A1-102004 041 666
- DE-C- 668 877
- DE-C1- 10 003 025
- DE-U1- 9 217 956
- GB-A- 2 028 774
- JP-A- 57 151 565
- US-A- 6 029 968
- US-A1- 2004 021 032
- PATENT ABSTRACTS OF JAPAN Bd. 006, Nr. 109 (M-137), 19. Juni 1982 (1982-06-19) & JP 57 038265 A (TOSHIBA MACH CO LTD), 2. März 1982 (1982-03-02)

## Beschreibung

Die Erfindung betrifft eine Druckmaschine mit wenigstens einem Druckwerkszylinder gemäß dem Oberbegriff des Anspruches 1.

Durch die DE 100 03 025 C1 ist ein Trichteraufbau mit zwei quer zur Bahn bewegbaren Falztrichtern bekannt.

Aus der DE 42 04 254 C2 ist eine Anordnung mit zwei in entgegengesetzte Richtung quer zur Laufrichtung einer Papierbahn verfahrbaren Falztrichtern und einem Zusatzfalztrichter in zwei verschiedenen Betriebsarten mit einer oder zwei Längsschneideinrichtungen bekannt.

Die DE 32 37 504 C2 zeigt zwei Falztrichter mit einem zusätzlichen dritten Falztrichter, mindestens einer Längsschneideinrichtung sowie zwei Wendestangen.

Der DE 101 63 209 B4 ist eine Anordnung mit zwei nebeneinander angeordneten Falztrichtern und jeweils einem hierzu in vertikaler Richtung versetzten Zusatzfalztrichter zu entnehmen, wobei der Trichteraufbau im Anschluss an mindestens eine Druckeinheit einer Druckmaschine angeordnet ist und Produktionen für eine bestimmte Anzahl von stehenden Zeitungsseiten und von liegenden Zeitungsseiten im Tabloidformat ermöglicht.

Die nachveröffentlichte WO 2005/105447A1 offenbart einen Trichteraufbau mit einer Gruppe von drei in derselben Trichterebene angeordneten Falztrichtern einer bestimmten Breite. In einer Ausführung ist dieser Gruppe von drei Trichtern seitlich ein zusätzlicher Falztrichter größerer Breite zugeordnet. In anderer Ausführung sind dieser Gruppe von drei Trichtern auf einer anderen Ebene eine Gruppe von zwei zusätzlichen Falztrichtern größerer Breite zugeordnet.

In der JP 57-038265 A werden zwei Falztrichter aus einer Grundposition in entgegengesetzte Richtungen bewegt und Zusatztrichter verwendet, um zwischen einer Produktion mit mehreren schmaleren und einer Produktion mit weniger breiteren Teilbahnen zu wechseln.

In der DE 103 13 774 A1 sind zwei gegenläufig bewegbare Trichter offenbart.

In der US 2004/0021032 A1 wird eine Bahn noch vor Durchlaufen einer Druckeinheit längsgeschnitten und jede Teilbahn durch seitliches Versetzen auf die Flucht der der Druckeinheit nachgeordneten Trichter ausgerichtet.

In der DE 668 877 geht es darum, bei Teilbahnen unterschiedlicher Breite, die Falztrichter aufeinander zu oder voneinander weg bewegen zu können.

Der Erfindung liegt die Aufgabe zugrunde, eine Druckmaschine mit wenigstens einem Druckwerkszylinder mit erhöhter Produktvariabilität zu schaffen.

Die Aufgabe wird erfindungsgemäß durch die Merkmale des Anspruches 1 gelöst.

Die mit der Erfindung erzielbaren Vorteile bestehen insbesondere darin, dass mit dem Trichteraufbau und/oder dem Druckwerk ohne großen Aufwand bei Bedarf wahlweise eine Produktionssteigerung herbeiführbar ist.

Weiterhin vorteilhaft sind in einer Weiterbildung mit dem Trichteraufbau wahlweise Zeitungs- und/oder Zeitschriftenprodukte in einem festformatigen Zeitungsformat und/oder variabel formatige Tabloid- bzw. Quarterfold-Produkte herstellbar.
Ausführungsbeispiele der Erfindung sind in den Zeichnungen dargestellt und werden im Folgenden näher beschrieben.

Es zeigen:
- Fig. 1: ein Ausführungsbeispiel für einen Trichteraufbau;
- Fig. 2: eine schematische Darstellung eines Formzylinders;
- Fig. 3: ein erstes Ausführungsbeispiel für eine Produktion mittels mindestens zweier nebeneinander angeordneter Falztrichter;
- Fig. 4: ein zweites Ausführungsbeispiel für eine Produktion mittels mindestens zweier nebeneinander angeordneter Falztrichter;
- Fig. 5: ein drittes Ausführungsbeispiel für eine Produktion mittels mindestens zweier nebeneinander angeordneter, und einem zusätzlichen dritten Falztrichter;
- Fig. 6: ein Ausführungsbeispiel einer Druckmaschine mit tabellarischer Darstellung von Produktionsalternativen.

Der in Fig. 1 dargestellte Trichteraufbau 01 weist mindestens eine Trichterebene mit zwei nebeneinander angeordneten, insbesondere festformatigen, Falztrichtern A, B; C, D auf. Diese sind entweder paarweise oder jeweils einzeln seitlich so bewegbar, dass durch Einwendung eines fünftel breiten Teilstranges (siehe Fig. 5) auch fünf Seiten breite Bahnen mit einem oder beiden der festformatigen Falztrichter A; B; C; D verarbeitet werden können. Dies gilt insbesondere für die Produkte, die variable Bahnbreiten erforderlich machen. Vorzugsweise sind die beiden Trichter hier in die selbe Richtung - und vor allem nicht zwangsweise gegenläufig - seitlich bewegbar.

Vorteilhafter Weise sind zwei derartige Trichterebenen mit jeweils zwei derartiger nebeneinander angeordneter Falztrichter A, B; C, D vorgesehen.

Dem Trichteraufbau 01 ist mindestens ein Falzapparat F1 oder Falzwerk zugeordnet, welcher beispielsweise als Doppelfalzapparat mit zwei Falzkassetten F1 A und F1B ausgebildet sein kann.

In einer Ausführung weisen die Falztrichter A; B; C; D z. B. jeweils eine wirksame Breite b in ihrem Auflaufbereich für die auflaufende Bahn auf, die der Hälfte einer wirksamen Breite b02 eines dem Trichteraufbau 01 vorgeordneten Druckwerkszylinders 02, z. B. eines Form- und/oder eines Übertragungszylinders 02, entspricht (Fig. 2).

In einer anderen Ausführung weisen die Falztrichter A; B; C; D z. B. jeweils eine wirksame Breite in ihrem Auflaufbereich für die auflaufende Bahn auf, die zwei stehenden Seiten einer Standartproduktes im stehenden Zeitungsformat, z. B. zwei Zeitungsseiten im Broadsheetformat entspricht (siehe z. B. Fig. 3). D. h. die wirksame Breite der Falztrichter A; B; C; D entspricht z. B. zwei nebeneinander angeordneten Druckformen im Zeitungsformat, insbesondere im Broadsheetformat. Hierbei kann die wirksame Breite b02 des Formzylinders 02 größer sein als vier nebeneinander angeordnete Druckformen im Zeitungsformat. Die Druckseiten im Zeitungsformat, insbesondere des Standartformates, weisen hier beispielsweise eine Breite von 12,5 inch auf.

In Fig. 3 weist der Druckwerkszylinder 02 (insbesondere sämtliche Druckwerkszylinders einer Druckeinheit bzw. eines Druckwerks 03) eine größere wirksame Breite b02 als vier o.g. Zeitungsseiten, insbesondere eine wirksame Breite b02 von fünf o.g. Zeitungsseiten, auf. Die mit vier Seiten bedruckte bzw. vier Zeitungsseiten breite Bahn B1 durchläuft das Druckwerk 03 in einer Symmetrieebene S mittig, wird durch eine - insbesondere quer bewegbare - Längsschneideinrichtung M1 in der Mitte längsgeteilt bevor die daraus entstandenen Teilbahnen den Falztrichtern A; B; C; D zugeführt werden. Die Falztrichter A; B; C; D befinden sich in einer zur Symmetrieebene S symmetrischen Position, z. B. Grundposition. Die Breite b1 der Bahn B1 beträgt z. B. 50 inch. Die in Fig. 3 dargestellte Produktion stellt somit z. B. eine Zeitungsproduktion mit einer vier Seiten breiten Bahn B1 dar, welche mit vier Zeitungsseiten nebeneinander (z. B. jeweils 12,5 inch breit) bedruckt (kurz: 4/4) ist, dar. Keine der Teilbahnen wird gewendet, d. h. alle werden im Geradeauslauf dem betreffenden Falztrichter A; B; C; D zugeführt. Der Schnitt durch die Längsschneideinrichtung M1 kann auch unmittelbar vor Auflaufen auf die Falztrichter A; B; C; D, beispielsweise auf einer nicht dargestellten Trichtereinlaufwalze erfolgen.

In Fig. 4 durchläuft eine Bahn B2 einer größeren Breite b2, z. B. 62,5 inch, das Druckwerk 03, in welchem es z. B. mit fünf Druckseiten nebeneinander bedruckt wird. Dadurch ergibt sich eine maximale Erhöhung der möglichen Seitenzahl bei Zeitungsproduktionen auf 125% im Vergleich zu einer mit einer vier Seiten breiten Rotation produzierbaren maximalen Seitenzahl. Die Bahn B2 wird dann durch mindestens zwei Längsschneideinrichtungen M1; M2 (bzw. eine Längsschneideinrichtung mit mindestens zwei Messern) in drei Teilbahnen geschnitten, wobei zwei Teilbahnen jeweils zwei Zeitungsseiten breit, und eine Teilbahn eine Zeitungsseite breit sind. Im Beispiel der Fig. 4 werden die drei Teilbahnen durch die beiden Längsschneideinrichtungen M1; M2 im Bahnlauf vor einer Wendestangenanordnung W längs geschnitten. In lediglich strichliert dargestellter Variante kann der eine der beiden Schnitte, z. B. diejenige zwischen den beiden je zweiseitenbreiten Teilbahnen, auch unmittelbar vor Auflaufen auf die Falztrichter A; B; C; D, beispielsweise auf einer nicht dargestellten Trichtereinlaufwalze erfolgen. Die eine Teilbahn läuft dann bis zur Trichtereinlaufwalze als vierseitenbreite Teilbahn (4/5-Bahn) und die andere als einseitenbreite Teilbahn (1/5-Bahn).

Die beiden Trichter A; B; C; D sind in eine außermittige Lage verbracht, in welcher sie um einen Versatz V, z. B. um eine halbe Zeitungsseitenbreite, gegenüber der o. g. Grundposition quer zur einlaufenden Bahn B01 - insbesondere in die selbe Richtung - bewegt werden. Die lediglich eine Zeitungsseite breite Teilbahn wird über ein Wendestangenpaar einer Wendestangenanordnung W auf die Flucht einer der beiden anderen Teilbahnen gewendet und mit dieser zusammen dem entsprechenden Falztrichter A; B; C; D zugeführt.

Vorzugsweise können die Trichter A; B; C; D der beiden Trichtergruppen unabhängig voneinander seitlich verschoben werden, sodass eine Teilmenge der zu bedruckenden Bahnen mit fünf Seiten in der Breite bedruckt und auf entsprechend aus der Grundposition verschobene Trichter A; B; C; D einer Trichterebene geführt werden können und die restlichen Bahnen mit vier Seiten in der Breite bedruckt und auf in der Grundposition befindliche Trichter A; B; C; D der anderen Trichterebene geführt werden können. Dadurch kann sich eine Kostenersparnis ergeben, wenn die vier Seiten breiten Bahnen mittels leichter wechselbarer Einzelplatten bedruckt werden.

Die in Fig. 4 dargestellte Produktion stellt somit z. B. eine Zeitungsproduktion mit einer fünf Seiten breiten Bahn B1 dar, welche mit fünf Zeitungsseiten nebeneinander (z. B. jeweils 12,5 inch breit) bedruckt (kurz: 5/5) ist, dar. Eine 1/5-Teilbahn wird gewendet, während die beiden anderen Teilbahnen im Geradeauslauf dem jeweiligen - entsprechend positionierten- Falztrichter A; B; C; D zugeführt wird.

Die mindestens zwei Falztrichter A; B; C; D sind somit wahlweise in eine zu einer Symmetrieebene S des Druckwerkes 03 bzw. der Druckmaschine symmetrische Position und in eine hierzu um eine halbe Zeitungsseite versetzte Position verbringbar. Die Symmetrieebene verläuft hierbei senkrecht zur Rotationsachse des Druckwerkszylinders 02 und teilt diesen auf der Hälfte seiner wirksamen Länge.

Eine Länge des Druckwerkszylinder 02 entspricht somit z. B. einer ungeradzahligen Anzahl (hier: 5) von Druckseiten bzw. Druckformen im Broadsheetformat. Der Druckwerkszylinder 02 ist daher signifikant größer als 2n, und kleiner als 3n Broadsheetseiten, d. h. seine Breite ist z. B. größer als 2,1*n Zeitungsseiten und kleiner als 1,9*(n+1) Zeitungsseiten im Broadsheetformat, wobei n eine natürliche Zahl darstellt, d. h. *n* ∈ *N*.

Die Trichter A; B; C; D dieser Ebene sind somit um eine halbe Zeitungsseitenbreite des Broadsheetformates bewegbar.

Wird als Trichterbreite die maximal im Auflaufbereich der Teilbahn wirksame Breite betrachtet, so sind die bewegbaren Trichter A; B; C; D beispielsweise zumindest um ein viertel dieser Trichterbreite seitlich bewegbar ausgebildet.
Weist der Trichteraufbau z. B. drei nebeneinander in einer Trichterebene angeordnete, insbesondere festformatige Falztrichter A; B; C; D der selben Breite und z. B. ein Druckwerkszylinder 02 eine Länge von mehr als sechs, z. B. sieben, Zeitungsseiten auf, so können diese drei Trichter jeweils um eine halbe Zeitungsseitenbreite eines Broadsheetformates zur selben Seite hin bewegbar ausgebildet sein.

Fig. 5 zeigt eine Ausführung, wobei eine Bahn B3, ggf. mit einer von den vorgenannten Breiten b1; b2 verschiedenen Breite b3, mit Druckseiten im Tabloidformat, also mit liegenden Druckseiten bedruckt wird. Z.B. wird eine 51 inch breite Bahn B3 mit drei nebeneinander liegenden Seiten im Tabloidformat mit einer Seitenlänge von z. B. 17 inch bedruckt. Der Trichteraufbau 01 nach Fig. 5 weist neben den anderen beiden Trichtern A; B; C; D einen weiteren Falztrichter E (Zusatztrichter E) auf, welcher z. B. breiter ist, als die erstgenannten. Er weist beispielsweise eine Breite b3 auf, welche zwei Druckseiten im Tabloidformat entspricht, z. B. eine Breite b3 von 34 inch. Die Bahn B3 wird beispielsweise in eine zweidrittel und eine drittel breite Teilbahn geschnitten. Diese werden nun durch zwei Wendestangenpaare einer Wendestangenanordnung W seitlich versetzt und auf den Zusatztrichter E geführt. Es können jedoch auch mittels zwei Längsschneideeinrichtungen M1; M2 drei ein drittel breite Teilbahnen erzeugt sein, welche über drei Wendestangenpaare einer Wendestangenanordnung W dann dem Zusatztrichter E zugeführt werden. Der Zusatztrichter E weist beispielsweise eine größere wirksame Breite b' auf als die übrigen Falztrichter A; B; C; D.

Mit der Ausführung nach Fig. 5 sind somit sog. Tabloid- bzw. Viertelfalzprodukte mit variablen Seitenbreiten von 5.5 bis 8.5 inch erzeugbar. In Abhängigkeit von der zu erzeugenden Seitenhöhe (z. B. zwischen 11 - 17 inch) sind nebeneinander auf der Bahn B3 drei bis fünf Druckseiten (in Fig. 5 drei Druckseiten nebeneinander) produzierbar.

Fig. 6 zeigt ein Beispiel für eine Druckmaschine mit vier Rollenwechslern R01 bis R04, drei (z. B. jeweils mindestens beidseitig vier Druckstellen aufweisenden) Drucktürmen, dem Trichteraufbau 01 sowie dem Falzapparat F1. Der Überbau weist z. B. zwei Wendetürme mit jeweils mindestens zwei Wendestangenpaaren einer Wendestangenanordnung W, vorteilhaft jeweils drei Wendestangenpaaren, auf. Auf mindestens einem der Drucktürme D01 bis D03 kann ein Zusatzdruckwerk mit einer zusätzlichen Druckstelle je Bahnseite angeordnet sein. Die drei Drucktürme D01 bis D03 werden in der Darstellung der Fig. 6 von vier Bahnen durchlaufen. In der unter der Druckmaschine angeordneten Tabelle der Fig. 6 sind alternative Produktionsmöglichkeiten dargelegt, wobei die zweite und vierte Zeile Produkte entsprechend einer Bahn B1 gemäß Fig. 3 vier Seiten breite Bahnen B1, die erste und dritte Zeile Produkte entsprechend einer fünf Seiten breiten Bahn B2 gemäß Fig. 4, die fünfte bis siebte Zeile Produkte entsprechend einer drei liegenden Seiten im Tabloidformat breiten Bahn B3 gemäß Fig. 5 und die achte Zeile ein zum Produkt entsprechend einer Bahn B3 abgewandeltes kleineres Tabloidprodukt, wobei fünf liegende Tabloidseiten einer kleineren Länge, z. B. 11 inch lang, nebeneinander auf eine 55 inch breite Bahn gedruckt werden. Das beispielsweise mit 40/30 etc. angegebene Zahlenpaar gibt an wie viele Druckseiten insgesamt mit dieser Produktion produzierbar ist (hier z. B. 40 Seiten), und wie viele davon im beidseitigen Vierfarbendruck bedruckbar sind (hier z. B. 30). Die Kurzform "fünf breit" etc. bedeutet "fünf Seiten des angegebenen Formates breit".

### Bezugszeichenliste

- 01: Trichteraufbau
- 02: Druckwerkszylinder, Formzylinder, Übertragungszylinder
- 03: Druckwerk
- A: Falztrichter
- B: Falztrichter
- C: Falztrichter
- D: Falztrichter
- E: Falztrichter, Zusatztrichter
- S: Symmetrieebene
- V: Versatz
- W: Wendestangenanordnung
- B1: Bahn
- B2: Bahn
- B3: Bahn
- D01: Druckturm
- D02: Druckturm
- D03: Druckturm
- F1: Falzapparat, Falzwerk

- R01: Rollenwechsler
- R02: Rollenwechsler
- R03: Rollenwechsler

- A: Falztrichter
- B: Falztrichter
- C: Falztrichter
- D: Falztrichter
- E: Falztrichter, Zusatztrichter

- S: Symmetrieebene
- V: Versatz
- W: Wendestangenanordnung

- B1: Bahn
- B2: Bahn
- B3: Bahn

- D01: Druckturm
- D02: Druckturm
- D03: Druckturm
- R04: Rollenwechsler

- M1: Längsschneideinrichtung
- M2: Längsschneideinrichtung

- F1 A: Falzkassette
- F1 B: Falzkassette

- b: Breite, wirksame
- b': Breite, wirksame

- b02: Breite, wirksame

- b1: Breite
- b2: Breite
- b3: Breite

## Patentansprüche

1. Druckmaschine mit wenigstens einem Druckwerkszylinder (02), mit einer Bahn (B1; B2) und mit einem Trichteraufbau mit wenigstens zwei nebeneinander angeordneten Falztrichtern (A; B; C; D), wobei die wenigstens zwei Falztrichter (A; B; C; D) quer zur einlaufenden Bahn (B1; B2) bewegbar sind, **dadurch gekennzeichnet,**
- **dass** die beiden Falztrichter (A; B; C; D) derart bewegbar angeordnet sind, dass deren Trichterspitze quer zu einer einlaufenden Bahn (B1; B2; B3) aus einer Grundposition heraus zur selben Seite hin um eine halbe Zeitungsseitenbreite eines Broadsheetformates bewegbar sind,
- und **dass** die mindestens zwei Falztrichter (A; B; C; D) um wenigstens ein Zehntel der nutzbaren Breite (b02) eines Ballens des Druckwerkszylinders (02) bewegbar sind.

2. Druckmaschine nach Anspruch 1, **dadurch gekennzeichnet, dass** die mindestens zwei Falztrichter (A; B; C; D) je eine wirksame Breite (b) aufweisen, welche zwei stehenden Zeitungsseiten im Broadsheetformat entspricht.

3. Druckmaschine nach Anspruch 1, **dadurch gekennzeichnet, dass** neben den mindestens zwei Falztrichtern (A; B; C; D) ein Zusatzfalztrichter (E) angeordnet ist, welcher eine größere wirksame Breite (b') aufweist, als die beiden erstgenannten.

4. Druckmaschine nach Anspruch 1, **dadurch gekennzeichnet, dass** eine am Trichteraufbau (01) einlaufende Bahn (B1) durch zwei Längsschneideinrichtungen (M1; M2) in zwei 2/5-breite und eine 1/5 breite Teilbahnen geteilt ist.

5. Druckmaschine nach Anspruch 1, **dadurch gekennzeichnet, dass** auf dem Bahnweg zwischen Druckwerkszylinder (02) und Trichteraufbau (01) eine Wendestangenanordnung (W) vorgesehen ist.

6. Druckmaschine nach Anspruch 5, **dadurch gekennzeichnet, dass** eine am Trichteraufbau (01) einlaufende Bahn (B1) stromaufwärts der Wendestangenanordnung (W) durch eine Längsschneideinrichtung (M1) in eine 4/5-breite und eine 1/5 breite Teilbahnen geteilt ist.

7. Druckmaschine nach Anspruch 6, **dadurch gekennzeichnet, dass** die am Trichteraufbau (01) einlaufende 4/5-breite Teilbahn durch eine zweite Längsschneideinrichtung (M2) in zwei 2/5-breite Teilbahnen geteilt ist.

8. Druckmaschine nach Anspruch 4 oder 7, **dadurch gekennzeichnet, dass** die 1/5 breite Teilbahn über ein Wendestangenpaar einer Wendestangenanordnung (W) geführt und mit seinem seitlichen Rand in die Flucht eines seitlichen Randes einer der beiden anderen Teilbahnen gebracht ist.

9. Druckmaschine nach Anspruch 4, **dadurch gekennzeichnet, dass** die beiden bewegbaren Falztrichter (A; B; C; D) um einen Versatz (V) gegenüber einer Grundlage heraus versetzt sind.

10. Druckmaschine nach Anspruch 3, **dadurch gekennzeichnet, dass** eine auf den Trichteraufbau (01) zulaufende Bahn (01) mit liegenden Druckseiten im Tabloidformat bedruckt sind, durch wenigstens eine Längsschneideinrichtungen (M1) in mindestens zwei Teilbahnen geschnitten und über wenigstens zwei Wendestangenpaare einer Wendestangenanordnung (W) auf den Zusatzfalztrichter (E) geführt sind.

11. Druckmaschine nach Anspruch 2 und 3, **dadurch gekennzeichnet, dass** eine auf den Trichteraufbau (01) zulaufende Bahn (01) durch wenigstens eine Längsschneideinrichtungen (M1) in mindestens zwei Teilbahnen geschnitten ist, wobei wenigstens eine der Teilbahnen eine größere Breite als die wirksame Breite (b) der beiden bewegbaren Falzrichter (A; B; C; D) aufweist.

12. Druckmaschine nach Anspruch 1, **dadurch gekennzeichnet, dass** die Trichterspitzen um eine halbe Zeitungsseitenbreite eines auf dem Druckwerkszylinder (02) befindlichen Druckbildes einer Zeitungsseite im Broadsheetformat bewegbar sind.

13. Druckmaschine nach Anspruch 1, **dadurch gekennzeichnet, dass** die beiden nebeneinander angeordneten Falztrichtern (A; B; C; D) jeweils eine wirksame Breite in ihrem Auflaufbereich für die auflaufende Bahn aufweisen, welche zwei stehenden Seiten in dem Broadsheetformat entspricht.

14. Druckmaschine nach Anspruch 1, **dadurch gekennzeichnet, dass** die mindestens zwei Falztrichter (A; B; C; D) wahlweise in eine zu einer Symmetrieebene (S) des Druckwerkes (03) symmetrische Position und in eine hierzu um eine halbe Zeitungsseite versetzte Position verbringbar sind.

15. Druckmaschine nach Anspruch 1, **dadurch gekennzeichnet, dass** drei nebeneinander in einer Trichterebene angeordnete Falztrichter (A; B; C; D) um eine halbe Zeitungsseitenbreite eines Broadsheetformates zur selben Seite hin bewegbar sind.

16. Druckmaschine nach Anspruch 1, **dadurch gekennzeichnet, dass** der Druckwerkszylinder (02) in axialer Richtung eine wirksame Länge aufweist, welche größer ist als 2,1*n Zeitungsseiten und kleiner als 1,9*(n+1) Zeitungsseiten im Broadsheetformat, wobei *n* ∈ *N* .

17. Druckmaschine nach einem oder mehreren der Ansprüche 1 bis 16, **dadurch gekennzeichnet, dass** der Druckwerkszylinder (02) auf seiner Mantelfläche eine oder mehrere Druckformen mit in axialer Richtung nebeneinander insgesamt fünf Druckbildern von stehenden Zeitungsseiten im Broadsheetformat trägt.

18. Druckmaschine nach Anspruch 1 oder 17, **dadurch gekennzeichnet, dass** der Druckwerkszylinder (02) eine Breite aufweist, welche einer ungeradzahligen Anzahl von Zeitungsseiten im Broadsheetformat entspricht, und welche größer ist als vier Zeitungsseiten im genannten Broadsheetformat

19. Druckmaschine nach Anspruch 1 oder 17, **dadurch gekennzeichnet, dass** eine wirksamen Breite (b02) des Druckwerkszylinders (02) größer ist als zwei nebeneinander angeordnete Falztrichter (A; B; C; D) eines dem Druckwerk (03) nachgeordneten Trichteraufbaus (01).

20. Druckmaschine nach Anspruch 19, **dadurch gekennzeichnet, dass** die wirksamen Breite (b02) des Druckwerkszylinders (02) gleichzeitig kleiner ist als drei nebeneinander angeordnete Falztrichter (A; B; C; D) eines dem Druckwerk (03) nachgeordneten Trichteraufbaus (01).

21. Druckmaschine nach Anspruch 1 oder 17, **dadurch gekennzeichnet, dass** der Druckwerkszylinder (02) in axialer Richtung eine wirksame Länge zur Aufnahme von fünf nebeneinander angeordneten Druckbildern einer Zeitungsseite aufweist.

## Claims

1. Printing press comprising at least one printing unit cylinder (02), comprising a web (B1; B2) and comprising a former assembly with at least two formers (A; B; C; D) arranged side by side, the at least two formers (A; B; C; D) being moveable transversely to the incoming web (B1; B2), **characterized in**
- **that** the two formers (A; B; C; D) are arranged so as to be moveable in such a way that the former nose thereof can be moved transversely to an incoming web (B1; B2; B3) from a starting position towards the same side by half a newspaper page width of a broadsheet format,
- and **that** the at least two formers (A; B; C; D) are moveable by at least one tenth of the useable width (b02) of a body of the printing unit cylinder (02).

2. Printing press according to Claim 1, **characterized in that** the at least two formers (A; B; C; D) each have an effective width (b) which corresponds to two vertical newspaper pages in broadsheet format.

3. Printing press according to Claim 1, **characterized in that,** in addition to the at least two formers (A; B; C; D), an additional former (E) is arranged which has a greater effective width (b') than the two first-mentioned ones.

4. Printing press according to Claim 1, **characterized in that** a web (B1) running in on the former assembly (01) is divided into two partial webs having a width of 2/5 and a width of 1/5 by two slitters (M1; M2).

5. Printing press according to Claim 1, **characterized in that** a turner bar arrangement (W) is provided on the web path between printing unit cylinder (02) and former assembly (01).

6. Printing press according to Claim 5, **characterized in that** a web (B1) running in on the former assembly (01) is divided upstream of the turner bar arrangement (W) into partial webs having a width of 4/5 and a width of 1/5 by a slitter (M1).

7. Printing press according to Claim 6, **characterized in that** the partial web having a width of 4/5 and running in on the former assembly (01) is divided into two partial webs having a width of 2/5 by a second slitter (M2).

8. Printing press according to Claim 4 or 7, **characterized in that** the partial web having a width of 1/5 is guided via a pair of turner bars of a turner bar arrangement (W) and its lateral edge is aligned with a lateral edge of one of the other two partial webs.

9. Printing press according to Claim 4, **characterized in that** the two moveable formers (A; B; C; D) are offset by an offset (V) relative to a starting position.

10. Printing press according to Claim 3, **characterized in that** a web (01) running in on the former assembly (01) is printed on with horizontal print pages in tabloid format, slit by at least one slitter (M1) into at least two partial webs and guided via at least two pairs of turner bars of a turner bar arrangement (W) to the additional former (E).

11. Printing press according to Claims 2 and 3, **characterized in that** a web (01) running in on the former assembly (01) is slit by at least one slitter (M1) into at least two partial webs, at least one of the partial webs having a larger width than the effective width (b) of the two moveable formers (A; B; C; D).

12. Printing press according to Claim 1, **characterized in that** the former noses are moveable by half a newspaper page width of a printed image of a newspaper page in broadsheet format, which printed image is present on the printing unit cylinder (02).

13. Printing press according to Claim 1, **characterized in that** the two formers (A; B; C; D) arranged side by side each have an effective width which corresponds to two vertical pages in broadsheet format in their run-up region for the web running up.

14. Printing press according to Claim 1, **characterized in that** the at least two formers (A; B; C; D) can be brought alternatively into a position symmetrical relative to a plane of symmetry (S) of the printing unit (03) and into a position offset thereto by half a newspaper page.

15. Printing press according to Claim 1, **characterized in that** three formers (A; B; C; D) arranged side by side in a former plane can be moved towards the same side by half a newspaper page width of a broadsheet format.

16. Printing press according to Claim 1, **characterized in that** the printing unit cylinder (02) has, in the axial direction, an effective length which is greater than 2.1 · n newspaper pages and less than 1.9 · (n + 1) newspaper pages in broadsheet format, where *n* ∈ *N* .

17. Printing press according to one or more of Claims 1 to 16, **characterized in that** the printing unit cylinder (02) carries, on its lateral surface, one or more printing formes having altogether five printed images of vertical newspaper pages in broadsheet format side by side in the axial direction.

18. Printing press according to Claim 1 or 17, **characterized in that** the printing unit cylinder (02) has a width which corresponds to an uneven number of newspaper pages in broadsheet format and which is greater than four newspaper pages in said broadsheet format.

19. Printing press according to Claim 1 or 17, **characterized in that** an effective width (b02) of the printing unit cylinder (02) is greater than two formers (A; B; C; D) of a former assembly (01) arranged downstream of the printing unit (03), which formers (A; B; C; D) are arranged side by side.

20. Printing press according to Claim 19, **characterized in that** the effective width (b02) of the printing unit cylinder (02) is simultaneously less than three formers (A; B; C; D) of a former assembly (01) downstream of the printing unit (03), which formers (A; B; C; D) are arranged side by side.

21. Printing press according to Claim 1 or 17, **characterized in that** the printing unit cylinder (02) has, in the axial direction, an effective length for holding five printed images of a newspaper page which are arranged side by side.

## Revendications

1. Machine à imprimer comprenant au moins un cylindre de groupe d'impression (02), avec une bande (B1 ; B2) et avec une structure à plieurs triangulaires comprenant au moins deux plieurs triangulaires (A ; B ; C ; D) disposés les uns à côté des autres, les au moins deux plieurs triangulaires (A ; B ; C ; D) étant déplaçables transversalement par rapport à une bande (B1 ; B2) entrante, **caractérisée en ce que**
- les deux plieurs triangulaires (A ; B ; C ; D) sont déplaçables de manière que leurs pointes de triangle de pliage soient déplaçables transversalement à une bande (B1 ; B2) entrante, de la valeur d'une demi-largeur de page de journal d'un format broadsheet, depuis une position de base, vers le même côté,
- et **en ce que** les au moins deux plieurs triangulaires (A ; B ; C ; D) sont déplaçables d'au moins un dixième de la largeur utile (b02) d'une table de cylindre de groupe d'impression (02).

2. Machine à imprimer selon la revendication 1, **caractérisée en ce que** les au moins deux plieurs triangulaires (A ; B ; C ; D) présentent chacun une largeur efficace (b), correspondant à deux pages de journaux verticales au format broadsheet.

3. Machine à imprimer selon la revendication 1, **caractérisée en ce que**, outre les au moins deux plieurs triangulaires (A ; B ; C ; D), est disposé un plieur triangulaire additionnel (E), présentant une plus grande largeur efficace (b') que les deux cités en premier.

4. Machine à imprimer selon la revendication 1, **caractérisée en ce qu'**une bande (B1) entrant à la structure à plieurs triangulaires (01) est divisée en deux bandes partielles de largeur 2/5 et une bande partielle de largeur 1/5, par deux dispositifs de découpage longitudinal (M1 ; M2).

5. Machine à imprimer selon la revendication 1, **caractérisée en ce que**, sur le chemin de bande, entre un cylindre de groupe d'impression (02) et structure à plieurs triangulaires (01), est prévu un dispositif à barres de retournement (W).

6. Machine à imprimer selon la revendication 5, **caractérisée en ce qu'**une bande (B1) entrant à la structure à plieurs triangulaires (01) est divisée, en amont du dispositif à barres de retournement (W), en une bande partielle de largeur 4/5 et une bande partielle de largeur 1/5, par un dispositif de découpage longitudinal (M1).

7. Machine à imprimer selon la revendication 6, **caractérisée en ce que** la bande partielle de largeur 4/5, entrant à la structure à plieurs triangulaires (01), est divisée en deux bandes partielles de largeur 2/5, par un deuxième dispositif de découpage longitudinal (M2).

8. Machine à imprimer selon la revendication 4 ou 7, **caractérisée en ce que** la bande partielle de largeur 1/5 est guidée par une paire de barres de retournement d'un dispositif à barres de retournement (W) et, par son bord latéral, est placée dans l'alignement d'un bord latéral d'une des deux autres bandes partielles.

9. Machine à imprimer selon la revendication 4, **caractérisée en ce que** les deux plieurs triangulaires (A ; B ; C ; D) déplaçables sont décalés de la valeur d'un décalage (V) par rapport à une position de base.

10. Machine à imprimer selon la revendication 3, **caractérisée en ce qu'**une bande (01) arrivant sur la structure à plieurs triangulaires (01) est imprimée au format tabloïd avec des pages d'impression horizontales, est découpée, par au moins un dispositif de découpage longitudinal (M1), en au moins deux bandes partielles, guidées par au moins deux paires de barres de retournement d'un dispositif à barres de retournement (W), pour arriver sur le plieur triangulaire additionnel (E).

11. Machine à imprimer selon les revendications 2 et 3, **caractérisée en ce qu'**une bande (B1) entrant à la structure à plieurs triangulaires (01) est découpée en au moins deux bandes partielles, par au moins un dispositif de découpage longitudinal (M1), au moins l'une des bandes partielles présentant une plus grande largeur que la largeur active (b) des deux plieurs triangulaires (A ; B ; C ; D) déplaçables.

12. Machine à imprimer selon la revendication 1, **caractérisée en ce que** les pointes de triangle de pliage soient déplaçables, de la valeur d'une demi-largeur de page de journal d'une image d'impression, se trouvant sur le cylindre de groupe d'impression (02), d'une page de journal au format broadsheet.

13. Machine à imprimer selon la revendication 1, **caractérisée en ce que** les deux plieurs triangulaires (A ; B ; C ; D) disposés les uns à côté des autres présentent chacun une largeur efficace dans leur zone de franchissement, pour la bande en franchissement, correspondant à deux pages verticales au format broadsheet.

14. Machine à imprimer selon la revendication 1, **caractérisée en ce que** les au moins deux plieurs triangulaires (A ; B ; C ; D) sont susceptibles d'être placés au choix dans une position symétrique par rapport à un plan de symétrie (S) du groupe d'impression (03) et dans une position décalée de la valeur d'une demi-page de journal par rapport à celle-ci.

15. Machine à imprimer selon la revendication 1, **caractérisée en ce que** trois plieurs triangulaires (A ; B ; C ; D), disposés les uns à côté des autres dans un plan de plieur, sont déplaçables de la valeur d'une demi-largeur de page de journal d'un format broadsheet, vers le même côté.

16. Machine à imprimer selon la revendication 1, **caractérisée en ce que** le cylindre de groupe d'impression (02) présente en direction axiale une longueur efficace plus grande que 2,1*n pages de journaux et plus petite que 1,9*(n+1) pages de journaux au format broadsheet, où *n* ∈ *N* .

17. Machine à imprimer selon l'une ou plusieurs des revendications 1 à 16, **caractérisée en ce que** le cylindre de groupe d'impression (02) porte, sur sa surface d'enveloppe, une ou plusieurs formes d'impression avec des images d'impression de pages de journaux verticales au format broadsheet, disposées les unes à côté des autres en direction axiale et globalement au nombre de cinq.

18. Machine à imprimer selon la revendication 1 ou 17, **caractérisée en ce que** le cylindre de groupe d'impression (02) présente une largeur correspondant à un nombre impair de pages de journaux au format broadsheet et supérieure à quatre pages de journaux au format broadsheet cité.

19. Machine à imprimer selon la revendication 1 ou 17, **caractérisée en ce qu'**une largeur efficace (b02) du cylindre de groupe d'impression (02) est supérieure à deux plieurs triangulaires (A ; B ; C ; D), disposés les uns à côté des autres, d'une structure à plieurs triangulaires (01) disposée en aval du groupe d'impression (03).

20. Machine à imprimer selon la revendication 19, **caractérisée en ce que** la largeur efficace (b02) du cylindre de groupe d'impression (02) est simultanément inférieure à trois plieurs triangulaires (A ; B ; C ; D), disposés les uns à côté des autres, d'une structure à plieurs triangulaires (01) disposée en aval du groupe d'impression (03).

21. Machine à imprimer selon la revendication 1 ou 17, **caractérisée en ce que** le cylindre de groupe d'impression (02) présente, en direction axiale, une longueur efficace pour recevoir cinq images d'impression, disposées les unes à côté des autres, d'une page de journal.
